# EUROPÄISCHE PATENTSCHRIFT

(11) **EP 1 464 609 B1**
(45) Veröffentlichungstag und Bekanntmachung des Hinweises auf die Patenterteilung: **05.08.2009**
(21) Anmeldenummer: 04007038.5
(22) Anmeldetag: 24.03.2004
(51) Int. Cl.: B66B 23/04

(54) **Handlaufantrieb für eine Fahrtreppe oder einen Fahrsteig**
Handrail drive for escalator or moving walkway
Propulsion pour la main courante d'un escalator ou d'un trottoir roulant

(30) Priorität: 04.04.2003 EP 03405226
(43) Veröffentlichungstag der Anmeldung: 06.10.2004
(73) Patentinhaber: Inventio AG, 6052 Hergiswil (CH)
(72) Erfinder: Illedits, Thomas, 2491 Neufeld (AT); Hölzl, Hubert, 2440 Reisenberg (AT)

(56) Entgegenhaltungen:
- CH-A- 404 916
- US-B1- 6 199 678

## Beschreibung

Die Erfindung betrifft eine Fahrtreppe oder einen Fahrsteig bestehend aus einem Fachwerk, einem Stufenband mit Stufen bzw. Palettenband mit Paletten für den Transport von Personen und/oder Gegenständen und je Seite einer mittels eines Balustradensockels gehaltenen Balustrade mit Handlauf, wobei ein Handlaufantrieb den Handlauf an der Aussenseite des Handlaufs mittels eines Treibrades und eines Treibradreifens reibschlüssig antreibt, wobei handlaufinnenseitig angeordnete Anpressrollen den Handlauf gegen den Treibradreifen drücken.

Aus der Schrift EP 640 553 A2 ist ein linearer Handlaufantrieb für eine Fahrtreppe bekannt geworden. Zwei Treibräder mit Reibschluss auf der Innenseite des Handlaufs bewegen den Handlauf, wobei je Treibrad auf der Handlaufaussenseite eine Gegenrolle vorgesehen ist, die den Handlauf gegen die Treibrolle presst.

Ein Nachteil der bekannten Einrichtung liegt darin, dass die Gegenrolle eine hohe Anpresskraft aufbringen muss, damit kein Schlupf zwischen Handlauf und Treibrad entstehen kann. Die hohe Walkarbeit verkürzt die Lebensdauer der Treibrollen und Gegenrollen.

Mit der CH 404 916 ist eine Fahrtreppe mit Handlauf bekannt geworden. Der Handlauf wird mittels mehrerer Reibrollen angetrieben. Jeder Reibrolle ist eine nicht angetriebene Gegendruckrolle zugeordnet, wobei die antreibende Reibrolle auf der Aussenseite oder auf der Innenseite des Handlaufs angeordnet sein kann.

Mit der US 6 199 678 ist ein Handlaufantrieb bekannt geworden, bei dem mindestens ein Treibrad den Handlauf auf der Innenseite antreibt. Auf der Aussenseite des Handlaufs ist ein Riemen oder mindestens eine Gegendruckrolle vorgesehen. Treibrad und Gegendruckrolle sind je mit einem Reifen versehen, wobei der Handlauf zwischen den Reifen eingespannt ist.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und einen Handlaufantrieb zu schaffen, der den Handlauf verschleissarm antreibt.

Vorteilhafte Weiterbildungen der Erfindung sind in den abhängigen Patentansprüchen angegeben.

Die durch die Erfindung erreichten Vorteile sind im wesentlichen darin zu sehen, dass mit dem erfindungsgemässen Handlaufantrieb der Anpressdruck des Treibradreifens bzw. der Gegenrolle auf den Handlauf verringert werden kann. Durch die grössere Kontaktfläche des Treibrades kann mehr Leistung auf den Handlauf übertragen werden. Der Handlauf wird durch die Federeigenschaften des Treibradreifens und durch die dadurch entstehende grössere Kontaktfläche gering bzw. nur unwesentlich deformiert. Als weiterer Vorteil wird die Lebensdauer der Treibrollen, der Gegenrollen und des Handlaufes erhöht. Ausserdem wird verhindert, dass Staub und/oder Schmutzpartikel in die Handlaufdecklage bzw. in die Handlaufaussenseite eingepresst werden. Rillenbildung, Rissbildung oder Druckstellen im Handlauf können mit dem erfindungsgemässen Handlaufantrieb vermieden werden. Durch Walkarbeit beschädigte Rollen entfallen, weil die Walkarbeit weitgehend vom Füllstoff, beispielsweise Pressluft oder Edelgase des Treibradreifens übernommen wird.

Anhand der beiliegenden Figuren wird die vorliegende Erfindung näher erläutert.

Es zeigen:
Fig. 1
   eine Seitenansicht einer Fahrtreppe mit einem Handlaufantrieb,
Fig. 1a
   einen Querschnitt der Fahrtreppe,
Fig. 1b
   einen Ausschnitt des Fahrtreppensockels mit dem erfindungsgemässen Handlaufantrieb,
Fig. 2
   eine dreidimensionale Darstellung des erfindungsgemässen Handlaufantriebes von der Antriebsseite her gesehen,
Fig. 3
   eine dreidimensionale Darstellung des erfindungsgemässen Handlaufantriebes von der Treibradseite her gesehen,
Fig. 4
   einen Schnitt durch die Achse des Treibrades und
Fig. 5
   eine Ausführungsvariante des Handlaufantriebes.

Der erfindungsgemässe Handlaufantrieb kann auch auf Fahrsteige mit Paletten angewendet werden. Im weiteren Beschreibungsverlauf wird lediglich der Begriff "Fahrtreppe" verwendet, die Ausführungen gelten jedoch sinngemäss auch für einen Fahrsteig.

Fig. 1 zeigt eine Seitenansicht einer Fahrtreppe 1, die eine erste Etage E1 mit einer zweiten Etage E2 verbindet. Die Fahrtreppe 1 weist ein aus Stufen bestehendes Stufenband auf. Ein Handlauf 2 mit einem Vorlauf 2.1 und einem Rücklauf 2.2 ist an einer Balustrade 3 angeordnet, die am unteren Ende mittels eines Balustradensockels 3.1 gehalten ist. Ein am Fachwerk 5 angeordneter Handlaufantrieb 4 treibt den Handlauf 2 an. Der Balustradensockel 3.1 wird von einem Fachwerk 5 der Fahrtreppe 1 getragen. Am oberen und am unteren Endbereich der Fahrtreppe 1 ist eine Kammplatte angeordnet, die den sicheren Übergang vom feststehenden Teil auf das bewegte Stufenband bzw. vom bewegten Stufenband auf den feststehenden Teil der Fahrtreppe 1 gewährleistet.

Fig. 1a zeigt einen Querschnitt und Fig. 1b zeigt einen Ausschnitt der Fahrtreppe 1 mit dem im Balustradensockel 3.1 angeordneten Handlaufantrieb 4, der den Handlauf 2 im Rücklauf 2.2 antreibt. Mit 6 sind Stufenrollen des Stufenbandvorlaufes und mit 7 sind Stufenrollen des Stufenbandrücklaufes bezeichnet, wobei die Stufenrollen 6 mittels Führungen 6.1 bzw. die Stufenrollen 7 mittels Führungen 7.1 geführt sind. Ein Treibradreifen 4.1 des Handlaufantriebes 4 steht reibschlüssig in Verbindung mit der Aussenseite 2.3 bzw. der Handlaufdecklage des Handlaufes 2. Anpressrollen 4.2 pressen den Handlauf 2 an der Innenseite 2.4 bzw. an der Gleitfläche gegen den Treibradreifen 4.1, wobei je Anpressrolle 4.2 eine Handlaufführung 4.3 vorgesehen ist, die den Handlauf 2 an der Stirnseite 2.5 bzw. an der Handlauflippe führt.

Fig. 2 zeigt den Handlaufantrieb 4 von der Antriebsseite her und Fig. 3 zeigt Handlaufantrieb 4 von der Treibradseite her. An einem mit dem Fachwerk 5 in Verbindung stehenden Träger 4.4 ist ein Elektromotor 4.5 und ein Getriebe 4.6 angeordnet, wobei ein Getriebekettenrad 4.7 mittels einer Kette 4.8 mit einem Treibradkettenrad 4.9 verbunden ist. Anstelle der Kettenräder und der Kette können auch ein Riemen (Zahnriemen, Keilriemen) und Riemenräder vorgesehen sein. Das Teibradkettenrad 4.9 kann auch vom die Stufen fortbewegenden Stufenkettenantrieb angetrieben werden. Am Träger 4.4 ist eine Achse 4.10 angeordnet, an der eine Wippe 4.11 mit einem Ausleger 4.12 drehbar gelagert ist. Die Wippe 4.11 dient als Träger für die Anpressrollen 4.2 und als Träger für die Handlaufführungen 4.3. Ein Bügel 4.13 verbindet den Ausleger 4.12 mit dem Träger 4.4, wobei der Bügel 4.13 in eine der am Träger 4.4 angeordneten Bohrungen 4.14 eingreift. Je nach Wahl der Bohrung werden die Anpressrollen 4.2 mehr oder weniger gegen die Innenseite des Handlaufes 2 gepresst.

Wie in Fig. 4 gezeigt, steht das Treibradkettenrad 4.9 mittels einer Achse 4.16 in Verbindung mit einem den Treibradreifen 4.1 tragenden Treibrad 4.15, wobei die Achse 4.16 von einem Lager 4.17 drehbar gehalten wird. Der mit einem Gas, beispielsweise Pressluft gefüllte Treibradreifen 4.1 ist auf eine demontierbare Felge 4.18 aufgezogen, die an der Achse 4.16 angeordnet ist. Wie in Fig. 1b und Fig. 4 gezeigt, passt sich der Treibradreifen 4.1 dank seiner Federeigenschaften bzw. Luftkisseneigenschaften der Form des Handlaufes 2 an. Ein Vollreifen als Treibradreifen 4.1 ist auch denkbar.

Fig. 5 zeigt eine Ausführungsvariante des Handlaufantriebes 4. Als Antrieb für das Treibrad 4.15 ist anstelle des Elektromotors 4.5 und Getriebes 4.6 ein Stufenkettenrad 8 vorgesehen, wobei das Stufenkettenrad 8 an der Achse 4.16 angeordnet ist und im Eingriff ist mit der Stufenkette 9. Die vom Stufenkettenantrieb angetriebene Stufenkette 9 besteht aus Kettengliedern 9.1, Stufenrollen 6 und Stufenbolzen 9.2, an denen die Fahrtreppenstufen angeordnet sind.

Vorteilhaft bei dieser Variante ist die einfache Konstruktion und einfache Montage. Elektromotor 4.5, Getriebe 4.6, Kettenräder 4.7,4.9 und Kette 4.8 entfallen. Zudem ist die Synchronisation mit der Stufenkette 9 gewährleistet, wodurch der Handlauf 2 gleichförmig mitbewegt wird.

## Patentansprüche

1. Fahrtreppe (1) oder Fahrsteig bestehend aus einem Fachwerk (5), einem Stufenband mit Stufen bzw. Palettenband mit Paletten für den Transport von Personen und/oder Gegenständen und je Seite einer mittels eines Balustradensockels (3.1) gehaltenen Balustrade (3) mit Handlauf (2), wobei ein Handlaufantrieb (4) den Handlauf (2) an der Aussenseite (2.3) des Handlaufs (2) mittels eines Treibrades (4.15) und eines Treibradreifens (4.1) reibschlüssig antreibt, wobei handlaufinnenseitig angeordnete Anpressrollen (4.2) den Handlauf (2) gegen den Treibradreifen (4.1) drücken,
**dadurch gekennzeichnet,**
**dass** der Treibradreifen (4.1) breiter ist als der Handlauf (2) und sich der Form des Handlaufs (2) anpasst.

2. Fahrtreppe (1) oder Fahrsteig nach Anspruch 1,
**dadurch gekennzeichnet,**
**dass** der Treibradreifen (4.1) an einer Felge (4.18) angeordnet ist, die in Verbindung steht mit einer Treibachse (4.16).

3. Fahrtreppe (1) oder Fahrsteig nach den Ansprüchen 1 oder 2,
**dadurch gekennzeichnet,**
**dass** das Treibrad (4.15) mittels eines Motors (4.5) oder mittels eines Stufenkettenrades (8) oder mittels eines Stufenkettenantriebes antreibbar ist.

4. Fahrtreppe (1) oder Fahrsteig nach einem der vorhergehenden Ansprüche,
**dadurch gekennzeichnet,**
**dass** die Anpressrollen (4.2) an einer Wippe (4.11) angeordnet sind, wobei mit der Stellung der Wippe (4.11) die Anpresskraft der Anpressrollen (4.2) einstellbar ist.

## Claims

1. Escalator (1) or moving walkway consisting of a truss (5), a step-band with steps or a pallet-band with pallets for the transportation of persons and/or objects, and on each side a balustrade (3) which is held by means of a balustrade skirt (3.1) and has a handrail (2), a handrail drive (4) driving the handrail (2) on the outside (2.3) of the handrail (2) by means of frictional engagement of a drive wheel (4.15) and a drive-wheel tire (4.1), press-on rollers (4.2) arranged on the inside of the handrail (2) pressing the handrail (2) against the drive-wheel tire (4.1),
**characterized in that**
the drive-wheel tire (4.1) is wider than the handrail (2) and adapts itself to the form of the handrail (2).

2. Escalator (1) or moving walkway according to Claim 1,
**characterized in that**
the drive-wheel tire (4.1) is arranged on a wheel-rim (4.18) which is connected to a driving axle (4.16).

3. Escalator (1) or moving walkway according to claims 1 or 2, **characterized in that**
the drive wheel (4.15) is drivable by means of a motor (4.5) or by means of a step chain wheel (8) or by means of a step chain wheel drive.

4. Escalator (1) or moving walkway according to one of the foregoing claims, **characterized in that**
the press-on rollers (4.2) are arranged on a rocker (4.11), the pressing-on force of the press-on rollers (4.2) being adjustable by the setting of the rocker (4.11).

## Revendications

1. Escalier roulant (1) ou trottoir roulant composé d'une ossature (5), d'une bande de marches avec des marches ou d'une bande de palettes avec des palettes pour le transport de personnes et/ou d'objets, et, de chaque côté, d'une balustrade (3) fixée à l'aide d'un socle de balustrade (3.1) et pourvue d'une main courante (2), un entraînement de main courante (4) entraînant par friction la main courante (2) sur le côté extérieur (2.3) de celle-ci à l'aide d'une roue d'entraînement (4.15) et d'un bandage de roue d'entraînement (4.1), et des galets presseurs (4.2) disposés sur le côté intérieur de la main courante (2) pressant celle-ci contre le bandage de roue d'entraînement (4.1),
**caractérisé en ce que** le bandage de roue d'entraînement (4.1) est plus large que la main courante (2) et s'adapte à la forme de celle-ci.

2. Escalier roulant (1) ou trottoir roulant selon la revendication 1, **caractérisé en ce que** le bandage de roue d'entraînement (4.1) est disposé sur une jante (4.18) qui est reliée à un axe d'entraînement (4.16).

3. Escalier roulant (1) ou trottoir roulant selon les revendications 1 ou 2, **caractérisé en ce que** la roue d'entraînement (4.15) est apte à être entraînée à l'aide d'un moteur (4.5) ou d'une roue de chaîne de marches (8) ou d'un entraînement de chaîne de marches.

4. Escalier roulant (1) ou trottoir roulant selon l'une des revendications précédentes, **caractérisé en ce que** les galets presseurs (4.2) sont disposés sur une bascule (4.11), la force de pression des galets presseurs (4.2) étant réglable avec la position de la bascule (4.11).
